# FASCICULE DE BREVET EUROPEEN

(11) **EP 0 814 258 B1**
(45) Date de publication et mention de la délivrance du brevet: **16.08.2001**
(21) Numéro de dépôt: 97400626.4
(22) Date de dépôt: 20.03.1997
(51) Int. Cl.: F02N 11/08

(54) **Coupure d'un démarreur de véhicule automobile**
Abschaltsystem für Kraftfahrzeug-Anlasser
Power cut-off system for motor vehicle starter

(30) Priorité: 21.03.1996 FR 9603511
(43) Date de publication de la demande: 29.12.1997
(73) Titulaire: VALEO EQUIPEMENTS ELECTRIQUES MOTEUR, 94000 Créteil (FR)
(72) Inventeur: Lefebvre, Bruno, 69100 Villeurbanne (FR); Jacquet, Bruno, 69005 Lyon (FR); Vilou, Gérard, 69160 Tassin (FR)
(74) Mandataire: Le Forestier, Eric

(56) Documents cités:
- WO-A-90/04188
- FR-A- 2 626 417
- US-A- 4 665 370

## Description

La présente invention est relative à un procédé et à un dispositif pour la coupure d'un démarreur de véhicule automobile après démarrage du moteur thermique de celui-ci.

Habituellement, l'arrêt de l'entraînement d'un moteur thermique par son démarreur est commandé par l'utilisateur du véhicule qui relâche la clé de contact lorsque le moteur thermique fait un bruit caractéristique.

Toutefois, la tendance à rendre les moteurs thermiques de plus en plus silencieux fait qu'il devient difficile pour l'utilisateur de détecter la fin du démarrage. Il en résulte une sollicitation plus sévère du démarreur.

On connaît déjà de nombreux dispositifs pour couper un démarreur de véhicule automobile lorsque le moteur thermique a démarré et est suffisamment autonome pour atteindre de lui-même son régime de ralenti.

En particulier, il a déjà été proposé de commander la coupure du démarreur en comparant la tension de la batterie à une tension de référence, le démarreur étant coupé lorsque la tension de la batterie atteint cette tension de référence.

Un dispositif mettant en oeuvre une telle commande a été décrit dans l'introduction de FR 2 626 417.

On sait en effet que lorsqu'un démarreur commence à entraîner un moteur thermique, la tension aux bornes de la batterie subit une brusque diminution du fait du courant important qui circule dans le démarreur. La tension de la batterie retrouve son niveau initial lorsque le moteur thermique a démarré.

Toutefois, un tel dispositif n'est pas satisfaisant.

En particulier, la tension aux bornes de la batterie peut varier considérablement dans le temps, en fonction notamment de son état d'entretien ou de la température ambiante.

De ce fait, si la tension de la batterie est trop basse, il se peut que le démarreur ne soit pas coupé immédiatement après le démarrage du moteur thermique et fonctionne bien au-delà de la durée qui serait nécessaire.

Au contraire, si la tension de la batterie est trop importante, il se peut que le démarreur soit coupé intempestivement, bien avant le démarrage du moteur thermique.

Un but de l'invention est de pallier ces inconvénients.

A cet effet, elle propose un procédé pour la commande de la coupure d'un démarreur de véhicule automobile selon lequel on mesure la tension d'alimentation de ce démarreur et on coupe le démarreur lorsque cette tension atteint une valeur seuil, caractérisé en ce que cette valeur seuil est fonction de la valeur de la tension d'alimentation en début de démarrage.

L'invention propose également un dispositif pour la mise en oeuvre de ce procédé.

D'autres caractéristiques et avantages de l'invention ressortiront encore de la description qui suit. Cette description est purement illustrative et non limitative. Elle doit être lue en regard des dessins annexés sur lesquels :
- la figure 1 est un schéma d'un dispositif de commande de coupure d'un démarreur conforme à un mode de réalisation possible pour l'invention ;
- la figure 2 est un schéma synoptique sur lequel on a illustré un mode de réalisation possible pour les moyens de commande du dispositif de la figure 1.

On a illustré sur la figure 1 un dispositif pour la commande de l'alimentation d'un démarreur D. Classiquement, un tel démarreur est un moteur électrique monté entre une borne d'alimentation B⁺ à la tension de la batterie du véhicule et la masse.

Ce dispositif comporte un contacteur 1 monté entre la borne B⁺ d'alimentation à la tension de la batterie et le démarreur D.

Ce contacteur 1 est un relais actionné par un bobinage 2. L'une des extrémités de ce bobinage 2 est reliée à la borne d'alimentation B⁺. Son autre extrémité est reliée d'une part à la source d'un transistor MOSFET 3 et d'autre part à un bobinage 5 relié à la masse.

Le drain du transistor 3 est relié à la borne d'alimentation B⁺. Sa grille est reliée à la sortie d'une unité 4, dont elle reçoit une tension de commande.

Bien entendu, le transistor 3 pourrait être remplacé par tout autre type d'interrupteur.

Dans l'exemple illustré sur ces figures, l'unité 4 génère ladite tension de commande en fonction d'une part de la tension de la borne d'alimentation B⁺, et d'autre part de la position du contacteur actionné par la clé de contact (contacteur 6).

Les moyens de commande de l'unité 4 sont représentés schématiquement sur la figure 2.

L'unité 4 comporte des moyens 7 pour mesurer la tension de la borne B⁺ d'alimentation du démarreur D (tension U_{bat}).

Il comporte également des moyens 8 pour mémoriser la tension U₀ de cette borne B⁺ au début du démarrage, c'est-à-dire lorsque la clé de contact ferme le contacteur 6.

De façon particulièrement préférentielle, la mesure initiale intervient suffisamment tôt pour que la tension U₀ corresponde à la tension de la batterie avant toute chute de tension.

La tension de la borne d'alimentation B⁺ est ensuite mesurée en permanence pendant toute la phase de démarrage.

La tension U_{bat} ainsi mesurée est comparée par un comparateur 9 à une valeur U_{f} de fin de démarrage qui est fonction de la valeur de U₀.

Dans un mode de mise en oeuvre avantageux, U_{f} est tel que U_{f} = k.U₀, avec k inférieur ou égal à 1.

La valeur de k est par exemple choisie en fonction de la tension batterie moyenne en fin de démarrage, pour un niveau donné du moteur thermique.

Tant que U_{bat} est inférieur à cette valeur seuil U_{f}, le blocage du transistor 3 est inhibé.

Le transistor 3 étant fermé, le bobinage 2 est court-circuité et le contacteur 1 est lui-même fermé.

Lorsque U_{bat} devient supérieur à U_{f}, le blocage du transistor 3 n'est plus inhibé. Le bobinage 2 n'est plus court-circuité et le contacteur 1 est ouvert. Le démarreur D est alors coupé.

Bien entendu, les moyens qui constituent l'unité 4 peuvent être soit analogiques, soit numériques.

Comme on l'aura compris, la solution proposée par l'invention permet de réduire systématiquement la durée du démarrage au juste nécessaire. En particulier, cette solution permet de s'affranchir des variations de la tension de la batterie et en particulier de celles qui sont dues aux variations de température.

Le confort de l'usager en est amélioré. A terme, il devient possible d'envisager d'alléger ou de simplifier la partie lanceur du démarreur en supprimant la fonction roue libre.

Par ailleurs, la solution proposée présente l'avantage d'être entièrement autonome et de ne nécessiter aucun câblage supplémentaire lors de l'installation sur le véhicule.

L'ensemble constitué par un dispositif de commande du type proposé par l'invention et son alternateur est en effet interchangeable avec un démarreur classique.

On notera également que le courant au niveau du contacteur 6 de la clé est d'un niveau très bas : quelques milliampères au lieu des valeurs habituelles de 10 à 40 ampères. De ce fait, le démarreur proposé par l'invention peut être traité comme un organe de commande à faible courant, ce qui permet d'envisager de nombreuses évolutions de la commande de démarrage, par exemple : commande par entrée de codes, par la pédale d'accélération, etc.

## Revendications

1. Procédé pour la commande de la coupure d'un démarreur de véhicule automobile selon lequel on mesure la tension d'alimentation de ce démarreur et on coupe le démarreur lorsque cette tension atteint une valeur seuil (U_{f}), caractérisé en ce que cette valeur seuil est fonction de la valeur (U₀) de la tension d'alimentation en début de démarrage.

2. Procédé selon la revendication 1, caractérisé en ce que la tension d'alimentation U₀ en début de démarrage est la tension de la batterie avant toute chute de tension.

3. Procédé selon la revendication 2, caractérisé en ce que la valeur seuil est une valeur de tension U_{f} qui correspond à k.U₀, où k ≤ 1.

4. Dispositif pour la commande de la coupure d'un démarreur de véhicule automobile comportant des moyens (7) pour mesurer la tension d'alimentation du démarreur, ainsi que des moyens (9) de comparaison de la valeur ainsi mesurée à une valeur de tension seuil (U_{f}), caractérisé en ce qu'il comporte des moyens pour mémoriser la valeur de la tension mesurée en début de démarrage, la valeur seuil étant fonction de la valeur (U₀) de la tension d'alimentation en début de démarrage.

5. Dispositif selon la revendication 4, caractérisé en ce que la tension d'alimentation U₀ en début de démarrage est la tension de la batterie avant toute chute de tension.

6. Dispositif selon la revendication 5, caractérisé en ce que la valeur seuil est une valeur tension U_{f} qui correspond à k.U₀ où k ≤ 1.

7. Dispositif selon l'une des revendications 4 à 6, caractérisé en ce qu'il comporte une unité (4) qui commande un contacteur qui commande lui-même l'alimentation du démarreur (D), ladite unité de commande (4) étant reliée d'une part à une borne d'alimentation (B⁺) du démarreur (D) et d'autre part à un contacteur (6) actionné par la clé de contact.

## Claims

1. Method for controlling the cutting off of a motor vehicle starter according to which the supply voltage to this starter is measured and the starter is cut off when this voltage reaches a threshold value (U_{f}), characterised in that this threshold value is a function of the value (U₀) of the supply voltage at the beginning of starting.

2. Method according to Claim 1, characterised in that the supply voltage U₀ at the beginning of starting is the voltage of the battery before any voltage drop.

3. Method according to Claim 2, characterised in that the threshold value is a voltage value U_{f} which corresponds to k.U₀, where k ≤ 1.

4. Device for controlling the cutting off of a motor vehicle starter having means (7) for measuring the starter supply voltage, and means (9) of comparing the value thus measured with a threshold voltage value (U_{f}), characterised in that it has means for storing the value of the voltage measured at the beginning of starting, the threshold value being a function of the value (U₀) of the supply voltage at the beginning of starting.

5. Device according to Claim 4, characterised in that the supply voltage U₀ at the beginning of starting is the voltage of the battery before any voltage drop.

6. Device according to Claim 5, characterised in that the threshold value is a voltage value U_{f} which corresponds to k.U₀ where k ≤ 1.

7. Device according to one of Claims 4 to 6, characterised in that it has a unit (4) which controls a contactor which itself controls the supply to the starter (D), the said control unit (4) being connected on the one hand to a supply terminal (B⁺) of the starter (D) and on the other hand to a contactor (6) actuated by the ignition key.

## Patentansprüche

1. Verfahren zur Steuerung der Abschaltung eines Kraftfahrzeuganlassers, bei dem die Speisespannung dieses Anlassers gemessen und der Anlasser abgeschaltet wird, wenn diese Spannung einen Schwellenwert (U_{f}) erreicht, **dadurch gekennzeichnet**, daß dieser Schwellenwert vom Wert (U₀) der Speisespannung zu Beginn des Anlaßvorgangs abhängig ist.

2. Verfahren nach Anspruch 1, **dadurch gekennzeichnet**, daß die Speisespannung (U₀) zu Beginn des Anlaßvorgangs die Batteriespannung vor jedem Spannungsabfall ist.

3. Verfahren nach Anspruch 2, **dadurch gekennzeichnet**, daß der Schwellenwert ein Spannungswert (U_{f}) ist, der k.U₀ entspricht, wobei k ≤ 1 ist.

4. Vorrichtung zur Steuerung der Abschaltung eines Kraftfahrzeuganlassers, die Mittel (7) zur Messung der Speisespannung des Anlassers sowie Mittel (9) zum Vergleichen des so gemessenen Werts mit einem Schwellenspannungswert (U_{f}) umfaßt, **dadurch gekennzeichnet**, daß sie Mittel zum Speichern des Werts der zu Beginn des Anlaßvorgangs gemessenen Spannung umfaßt, wobei der Schwellenwert vom Wert (U₀) der Speisespannung zu Beginn des Anlaßvorgangs abhängig ist.

5. Vorrichtung nach Anspruch 4, **dadurch gekennzeichnet**, daß die Speisespannung (U₀) zu Beginn des Anlaßvorgangs die Batteriespannung vor jedem Spannungsabfall ist.

6. Vorrichtung nach Anspruch 5, **dadurch gekennzeichnet**, daß der Schwellenwert ein Spannungswert (U_{f}) ist, der k.U₀ entspricht, wobei k ≤ 1 ist.

7. Vorrichtung nach einem der Ansprüche 4 bis 6, **dadurch gekennzeichnet**, daß sie eine Einheit (4) umfaßt, die ein Anlasserrelais steuert, das seinerseits die Speisung des Anlassers (D) steuert, wobei die besagte Steuereinheit (4) einerseits mit einer Speiseklemme (B⁺) des Anlassers (D) und andererseits mit einem durch den Zündschlüssel betätigten Anlasserrelais (6) verbunden ist.
